# EUROPÄISCHE PATENTSCHRIFT

(11) **EP 0 958 926 B1**
(45) Veröffentlichungstag und Bekanntmachung des Hinweises auf die Patenterteilung: **24.10.2001**
(21) Anmeldenummer: 99109653.8
(22) Anmeldetag: 15.05.1999
(51) Int. Cl.: B41J 2/51, B41J 25/316, B41J 3/36

(54) **Druckgerät mit einem schwenkbaren Druckkopf für den Druck von wenigstens zwei Zeilen**
Printer comprising a tiltable print head for printing at least two lines
Imprimante comportant une tête d'impression basculante pour imprimer au moins deux lignes

(30) Priorität: 19.05.1998 DE 19822423
(43) Veröffentlichungstag der Anmeldung: 24.11.1999
(73) Patentinhaber: Ernst Reiner GmbH & Co. KG, 78120 Furtwangen (DE)
(72) Erfinder: Ganter, Josef, 78120 Furtwangen (DE); Scherzinger, Gerold, 78148 Gütenbach (DE)
(74) Vertreter: Patent- und Rechtsanwaltssozietät, Maucher, Börjes & Kollegen

(56) Entgegenhaltungen:
- US-A- 4 008 794
- US-A- 4 613 248
- PATENT ABSTRACTS OF JAPAN vol. 014, no. 532 (M-1051), 22. November 1990 (1990-11-22) & JP 02 225076 A (NEC CORP), 7. September 1990 (1990-09-07)
- PATENT ABSTRACTS OF JAPAN vol. 1998, no. 06, 30. April 1998 (1998-04-30) & JP 10 035031 A (BROTHER IND LTD), 10. Februar 1998 (1998-02-10)

## Beschreibung

Die Erfindung betrifft ein Druckgerät für den Druck von wenigstens zwei Zeilen auf eine zumindest während des Druckes insbesondere in einer Ebene angeordnete Fläche mit einem in Richtung der Druckzeilen bewegbaren Druckkopf, wobei das die zu bedruckende Fläche aufweisende Druckgut ohne Veränderung seiner Lage mit wenigstens zwei Druckzeilen bedruckbar ist. Denkbar wäre allerdings auch, daß das Druckgut während des Druckes eine gekrümmte, insbesondere eine um eine parallel zur Zeilenrichtung verlaufende Achse gekrümmte, beispielsweise konkav gekrümmte Lage einnimmt.

Ein Druckgerät der eingangs genannten Art für eine ebene Druckfläche ist aus DE-42 37 275 C1 bekannt. Der Druckkopf ist dabei auf einem Kreuzschlitten angeordnet, kann also in zwei sich rechtwinklig kreuzenden Richtungen parallel zur zu bedruckenden Fläche bewegt werden. Dies bedeutet nicht nur einen hohen Aufwand hinsichtlich der Führungen für die unterschiedlichen Bewegungsrichtungen, sondern beansprucht auch viel Platz.

Es besteht deshalb die Aufgabe, ein Druckgerät der eingangs genannten Art für den Druck von wenigstens zwei Zeilen auf Druckgut zu schaffen, welches relativ zu dem sich bewegenden Druckkopf während des Druckes festliegt, wobei das Druckgerät insbesondere als mobiles Druckgerät oder Stempelgerät kompakt und leicht aufgebaut sein soll.

Zur Lösung dieser scheinbar widersprüchlichen Aufgabe ist das eingangs genannte Druckgerät dadurch gekennzeichnet, daß der Druckkopf um eine parallel zu den Druckzeilen verlaufende Achse um einen Winkelbetrag entsprechend dem Abstand der zu druckenden Zeilen und jeweils am Ende einer Druckzeile um eine Zeile verschwenkbar und in der jeweiligen Schwenklage festlegbar ist.

Auf diese überraschend einfache Weise braucht der Druckkopf nur in einer Richtung verfahrbar zu sein, während für die Erzeugung mehrerer Zeilen eine Schwenkbewegung ausreicht, die keinen zusätzlichen Verstellschlitten mit entsprechenden Führungen erforderlich macht. Dabei macht sich die Erfindung die Erkenntnis zunutze, daß in der Regel bei solchen Druckgeräten, die häufig eine Stempelfunktion haben und beispielsweise Datum, Uhrzeit, Firmennamen, Eingang/Ausgang usw. ausdrucken sollen, in der Regel nicht mehr als zwei bis sechs Zeilen in einem Druckvorgang drucken müssen, häufig sogar nur zwei oder drei Zeilen. Bei einer derartig geringen Zahl von Zeilen wirkt sich die durch das Verschwenken eingenommene Schräglage des Druckkopfes auch bei den von der Druckkopfmittellage entfernten Zeilen nicht nachteilig aus, weil eine damit einhergehende Verzerrung des Druckbildes so gering ist, daß sie nicht oder kaum erkennbar ist. Insbesondere für Stempeldrucke ist eine derartige Druckqualität überraschenderweise völlig ausreichend. Es kann also ein Druckgut mit mehreren Zeilen bedruckt werden, ohne dabei seine Lage zu verändern und ohne daß für den Druckkopf ein quer zur Zeilenrichtung verstellbarer Schlitten mit entsprechenden Führungen erforderlich ist.

Zweckmäßig ist, wenn der Druckkopf an einem Druckkopfträger angeordnet und der Druckkopfträger zusammen mit dem Druckkopf verschwenkbar und - insbesondere auf der Schwenkachse - verschiebbar ist. Dies ermöglicht eine geringe Bauhöhe, insbesondere dann, wenn die Schwenkachse gleichzeitig als Führung dient, auf welcher der Druckkopfträger beim Ausdrucken einer Zeile verschoben wird. In diesem Falle hat die Schwenkachse eine Doppelfunktion.

Eine konstruktiv günstige Lösung für einen von der Schräglage des Druckkopfes weitgehend unbeeinflußten Druck ergibt sich, wenn der Druckkopf gegenüber einer rechtwinklig zu der zu bedruckenden Fläche ausgerichteten Ausgangslage für eine erste Zeile nach der einen und für eine weitere Zeile, insbesondere für die zweite Zeile, nach der entgegengesetzten anderen Seite, insbesondere jeweils um den gleichen Winkelbetrag auslenkbar ist. Eine solche Lösung eignet sich vor allem für Druckgeräte, mit denen zwei Zeilen, gegebenenfalls auch drei Zeilen gedruckt werden sollen, wobei die dritte Zeile der Mittellage zwischen den beiden entgegengesetzten Schwenklagen entsprechen kann.

Günstig für die Funktion und die Verstellung ist es, wenn der Druckkopf und/oder der Druckkopfträger an einem Führungsstück für die Verstellung in Zeilenrichtung, insbesondere für eine Hin- und Herverstellung, befestigt ist. Dadurch läßt sich dann die eigentliche Schwenkbewegung auf dieses Führungsstück ausüben, gegenüber welchem der Druckkopf verschwenkbar ist.

Bei einer abgewandelten Ausführungsform kann das Führungsstück auf einer parallel zu der Schwenkachse angeordneten Führungsstange verschiebbar gelagert sein. Dadurch können Verschwenkung und Hin-und Herverstellung voneinander getrennt werden, so daß die Schwenkachse selbst kürzer ausgebildet sein kann. Dies kann unter Umständen die Druckpräzision erhöhen.

Ein guter Kompromiß zwischen möglichst geringer Schräglage und entsprechend geringer bzw. nicht merkbarer Verzerrung des Druckbildes und ausreichendem Zeilenabstand ergibt sich, wenn die von der Mitte der Führungs- und/oder Schwenkachse und dem die Druckzeichen erzeugenden Teil des Druckkopfes aufgespannte Ebene in der Mittel-oder Ausgangslage des Druckkopfes, die gegebenenfalls auch eine Druckstellung ist, mit der zu bedruckenden Fläche des Druckgutes einen Winkel von etwa 90° und in wenigstens einer verschwenkten Druckstellung einen spitzen Winkel von weniger als 90°, insbesondere von etwa 85°, bildet. Dies bedeutet insbesondere bei einem Tintenstrahldrucker gegenüber der zu bedruckenden Fläche praktisch keinen Unterschied, ergibt aber aufgrund des Abstandes der Schwenkachse vom Druckgut einen ausreichenden Zeilenabstand.

Der Druckkopf oder der Druckkopfträger kann mechanisch verschwenkbar sein. Somit wird ein elektromagnetischer oder elektronischer Verstellvorgang vermieden. Dennoch kann das Erreichen des Zeilenendes gleichzeitig dazu ausgenutzt werden, den Druckkopf auf die nächste zu druckende Zeile hin zu verschwenken und festzulegen.

Besonders zweckmäßig ist es dabei, wenn der Druckkopf oder der Druckkopfträger einen in eine Kulissensteuerung eingreifenden Steuerzapfen aufweist, wobei die Kulissensteuerung eine der Anzahl von Druckzeilen entsprechende Zahl von Längsführungen und an deren Ende jeweils eine Übergabevorrichtung von der einen in die andere Längsführung aufweist. Erreicht der Druckkopf oder der Druckkopfträger mit seinem Steuerzapfen das dem Ende einer Druckzeile entsprechende Ende der Längsführung der Kulissensteuerung, wird er also in die nächste Längsführung übergeführt, so daß der Druckkopf schon dadurch verschwenkt und in seine der nächsten Zeile entsprechende Druckstellung gebracht wird.

Die Kulissenführung kann zum Verschwenken des Druckkopfes oder des Druckkopfträgers und zur Umsteuerung des Steuerzapfens jeweils gegen die Kraft von Federn auslenkbare, insbesondere übereinstimmend gestaltete Weichen aufweisen. Solche Weichen können also an den Enden der Längsführungen der Kulissensteuerung jeweils selbsttätig für die Übergabe des Steuerzapfens von einer Längsführung zu der anderen sorgen. Die Federkraft bewirkt dabei, daß die Weiche nach dieser Funktion wieder in ihre Ausgangsstellung gelangt.

Eine abgewandelte Ausführungsform der Erfindung kann vorsehen, daß der Druckkopf oder Druckkopfträger motorisch, insbesondere mittels eines Schrittmotors oder eines DC-Getriebemotors mit Winkelgeber verschwenkbar ist. Dadurch ist eine Anpassung und eventuell auch Änderung der jeweiligen Zeilenlänge möglich, da ein solcher motorischer Antrieb in unterschiedlichen Verschiebepositionen für eine entsprechende Verschwenkbewegung angesteuert werden kann.

Beispielsweise kann der Druckkopfträger mittels eines Exzenters verschwenkbar sein, welcher Exzenter von einem Hilfsantrieb, insbesondere einem Elektromotor, verdrehbar ist. Durch die Exzentrizität des Exzenters kann der jeweils gewünschte Schwenkwinkel vorgegeben werden, während der Hilfsantrieb oder Elektromotor die schon vorerwähnte motorische Verschwenkung als solche bewirkt.

Konstruktiv einfach ist dabei eine Lösung, bei welcher der Druckkopfträger eine den Exzenter außenseitig umschließende Gabel aufweist, deren den Exzenter außenseitig umgreifende Zinken parallel zu einer Verbindung zwischen der Schwenkachse des Druckkopfträgers und der Drehachse des Exzenters verlaufen. Die Mittellage ergibt sich dann also, wenn die beiden Zinken von der Drehachse des Exzenters jeweils denselben Abstand haben. Wird der Exzenter verdreht, ergibt sich für eine Zinke ein entsprechend größerer und für die andere ein dementsprechend kleinerer Abstand von der Exzenter-Drehachse, was die angestrebte Verschwenkung der Gabel und damit des Druckkopfträgers nach sich zieht.

Für die Verschiebung des Druckkopfes oder des Druckkopfträgers in Zeilenrichtung kann ebenfalls ein Elektromotor, insbesondere ein DC- oder Schrittmotor vorgesehen sein, der an dem Führungsstück oder dem Druckkopfträger mittels eines Zahnriemens, einer Zahnstange oder eines Spindeltriebes angreift. Besonders günstig ist ein Zahnriemen, weil er preisgünstig ist, wenig Gewicht hat und platzsparend untergebracht werden kann.

Für die zeilenweise Hin- und Herbewegung des Druckkopfes kann der Antriebsmotor jeweils am Ende einer Druckzeile in seiner Drehrichtung umkehrbar sein. Bei gleichbleibender Zeilenlänge kann dabei diese Umkehr der Drehrichtung des Antriebsmotors gleich bleiben, während bei veränderbarer Zeilenlänge auch diese Umsteuerung anpaßbar sein kann.

Der Druckkopf kann ein Tintenstrahl-Druckkopf, insbesondere ein Ink-Jet-Druckkopf in der Art "drop on demand" sein. Solche Druckköpfe haben sich für stempelartige Drucke bewährt und ergeben ein sauberes und präzises Druckbild auch dann, wenn der Druckkopf gegenüber der Druckunterlage aufgrund seiner Verschwenkung leicht schrägsteht.

Eine zweckmäßige Ausgestaltung des Druckgerätes kann vorsehen, daß es als Handstempelgerät mit einem Handgriff und/oder als Tischgerät mit einer Gerätehalterung versehen ist. Vor allem die Kombination des Druckgerätes mit einem Handgriff einerseits und einer Gerätehalterung andererseits, die gleichzeitig auch als Ladegerät für einen oder mehrere in dem Druckgerät enthaltene Akkumulatoren ausgestaltet sein kann, ergibt ein vielseitig anwendbares Druckgerät, das der Benutzer an verschiedenen Stellen oder im Bereich der Gerätehalterung benutzen kann.

Es sei noch erwähnt, daß die Verschwenkung mittels Exzenter auch dazu benutzt werden kann, unterschiedliche Zeilenabstände einzustellen, indem der Exzenter mehr oder weniger stark verdreht werden kann.

Insgesamt ergibt sich bei Kombination einzelner oder mehrerer der vorbeschriebenen Merkmale und Maßnahmen ein Druckgerät oder Stempelgerät, welches einfach im Aufbau und somit preisgünstig herstellbar ist und beispielsweise einen Zweizeilendruck mit einfachsten Mitteln ermöglicht, wobei zum Beispiel eine Zeile von links nach rechts und die zweite Zeile bei der entgegengesetzten Rückwärtsbewegung von rechts nach links erzeugt werden kann. Ein Vorteil des Ink-Jet-Druckkopfes ist dabei seine relative Unempfindlichkeit bezüglich des Abstandes zwischen Druckkopf und Druckgut. Auch eventuelle Unebenheiten der zu bedruckenden Fläche und die erfindungsgemäße leichte Neigung des Druckkopfes relativ zum Druckgut führen zu keiner sichtbaren Verschlechterung des Druckbildes.

Nachstehend sind Ausführungsbeispiele der Erfindung anhand der Zeichnung näher beschrieben. Es zeigt in schematisierter Darstellung:
- Fig.1: eine Seitenansicht eines erfindungsgemäßen Druckgerätes, dessen Gehäuse aufgeschnitten dargestellt ist, mit Blick in Richtung der Verschiebung des Druckkopfes und der dabei zu druckenden Zeilen, wobei zur Verschwenkung des Druckkopfes ein separater Antrieb mittels Exzenter vorgesehen ist und die Schwenkachse gleichzeitig die Führung für die Hin- und Herverstellung bildet,
- Fig.2: eine der Fig.1 entsprechende Darstellung, bei welcher parallel zur Schwenkachse eine profilierte Führungsstange für ein den Druckkopfträger aufweisendes Führungsstück vorgesehen ist,
- Fig.3: eine den Fig.1 und 2 entsprechende Darstellung eines abgewandelten Ausführungsbeispieles des erfindungsgemäßen Druckgerätes, bei welchem die Verschwenkung des Druckkopfes mittels einer Kulissensteuerung erfolgt,
- Fig.4: eine Vorderansicht des erfindungsgemäßen Druckgerätes gem. Fig.3 mit aufgeschnittenem Gehäuse, wobei sich der Druckkopf in der einen Endlage befindet, in welcher durch die Kulissensteuerung mechanisch eine Verschwenkung aus der einen Zeilenlage in die andere erfolgt,
- Fig.5: eine Draufsicht des Antriebes des Druckkopfträgers, wobei das Gestell oder Gehäuse des Druckgerätes an der Oberseite geöffnet, beispielsweise ein dort vorhandener Deckel abgenommen ist,
- Fig.6: in vergrößertem Maßstab die Kulissensteuerung des Druckgerätes gem. den Fig.3 und 4 mit Blick in Richtung des Pfeiles R in Fig.3,
- Fig.7: einen Querschnitt der Kulissensteuerung gemäß der Schnittlinie A-A in Fig.6 sowie
- Fig.8: eine Teildraufsicht der Kulissensteuerung mit Blick auf eine am Ende der jeweiligen Längsführungen angeordneten Weiche für das Umsteuern und selbsttätige Überführen eines in die Kulissensteuerung eingreifenden Steuerzapfens von einer in die andere Längsführung.

Ein im ganzen mit 1 bezeichnetes Druckgerät dient zum Drucken von wenigstens zwei Zeilen auf eine zumindest während des Druckes in einer Ebene angeordnete Fläche, im Ausführungsbeispiel auf einen Beleg 8 und weist ein Gestell 2 auf, welches die gesamte Mechanik einer Druckvorrichtung aufnimmt.

Zu dem Druckgerät 1 gehört ein Druckkopf 3, der mit einem Druckkopfträger 4 lösbar verbunden ist. Der Druckkopf 3 hat an der Unterseite, also der dem Beleg 8 zugewandten Seite, im Falle eines Tintenstrahl-Druckkopfes, oder eines Ink-Jet-Kopfes an der Stelle 3' die Tintenaustrittsöffnungen. Der Druckkopf 3 erhält über ein Kabel 3'' von einer nicht näher dargestellten Elektronik die erforderlichen elektrischen Impulse zur Auslösung der Tintentropfen.

In allen Ausführungsbeispielen ist vorgesehen, daß der Druckkopf 3 um eine parallel zu den Druckzeilen verlaufende Achse 13 um einen Winkelbetrag entsprechend dem Abstand der zu druckenden Zeilen verschwenkbar und während des Druckens der jeweiligen Zeile in dieser jeweiligen Schwenklage festlegbar ist. Somit können mit dem Druckgerät 1 zumindest zwei Zeilen gedruckt werden, ohne daß dabei aber der Druckkopf quer zur seiner Verstellrichtung auf entsprechenden weiteren Führungen verstellt werden müßte. Die Verschwenkung ist dabei aufgrund des Abstandes der Achse 13 von dem Beleg 8 so geringfügig, daß dadurch bedingt theoretische Verzerrungen des Druckbildes praktisch nicht erkennbar werden.

Bei allen Ausführungsbeispielen ist eine Gesamtverschwenkung des Druckkopfes 3 um einen Winkel α vorgesehen. Dabei ist in den Fig.1 bis 3 angedeutet, daß der Druckkopf 3 gegenüber einer rechtwinklig zu der zu bedruckenden Fläche gerichteten Ausgangslage jeweils um die Hälfte der Gesamtverschwenkung nach zwei Seiten verschwenkbar ist, um auf diese Weise zwei oder gar drei Zeilen oder aber eine Zeile drucken zu können, bei welcher etwa die Hälfte der Schrift in der einen und die ergänzende Hälfte in der anderen Schwenklage erzeugt wird.

Beispielsweise kann der Gesamtabstand zweier Druckzeilen auf dem Beleg 8 dem Gesamtwinkel α entsprechen.

In allen Ausführungsbeispielen ist der Druckkopf 3 an einem Druckkopfträger 4 befestigt, welcher zusammen mit dem Druckkopf 3 um die Achse 13 verschwenkbar und im Ausführungsbeispiel gemäß Fig.1 und 3 auf dieser Schwenkachse 13 verschiebbar ist.

Fig.2 zeigt eine Abwandlung dahingehend, daß der Druckkopfträger 4 an einem Führungsstück 9 um die Achse 13 schwenkbar gelagert ist, welches seinerseits zur Verstellung in Zeilenrichtung dient und dazu in diesem Ausführungsbeispiel auf einer parallel zu der Schwenkachse 13 angeordneten Führungsstange 10 verschiebbar gelagert ist, die dabei profiliert ist um eine Verdrehung in diesem Bereich zu verhindern. In Fig.2 erkennt man dabei, daß diese Führungsstange 10 einen mehreckigen, in diesem Falle viereckigen bzw. quadratischen Querschnitt hat, dem die entsprechende Führungsöffnung des Führungsstückes 9 entspricht.

In den Fig.1 bis 3 ist angedeutet, daß die von der Mitte der Führungs- und/oder Schwenkachse 13 und dem die Druckzeichen erzeugenden Teil des Druckkopfes 3 aufgespannte Ebene E - die dabei gleichzeitig die winkelhalbierende des Winkels α ist - in der Mittel-oder Ausgangslage des Druckkopfes, die gegebenenfalls auch eine Druckstellung sein kann, mit der zu bedruckenden Fläche des Druckgutes oder Beleges 8 einen Winkel von 90° und in den verschwenkten Druckstellungen jeweils einen spitzen Winkel von weniger als 90° beispielsweise von etwa 85°, bildet. Dies ist eine relativ geringe Verschwenkung, die aufgrund des Abstandes der Schwenkachse 13 von dem Beleg 8 aber dennoch für einen ausreichenden Zeilenabstand sorgt, ohne daß es zu einer nennenswerten oder bemerkenswerten Verzerrung der Druckzeichen aufgrund der Schräglage des Druckkopfes 3 in der jeweiligen Druckstellung kommt.

Die dargestellten Ausführungsbeispiele unterscheiden sich vor allem dadurch, wie im einzelnen die Verschwenkung des Druckkopfes 3 bewirkt wird, um zunächst eine erste und dann weitere Zeilen zu drucken.

Beim Ausführungsbeispiel gemäß den Figuren 3, 4 und 6 bis 8 ist der Druckkopf 3 bzw. der Druckkopfträger 4 mechanisch jeweils am Ende einer Druckzeile verschwenkbar und zwar um eine Zeile bzw. nach der letzten Zeile auch wieder in eine Ausgangsstellung. Zu diesem Zweck weist im Ausführungsbeispiel der Druckkopfträger 4 einen in eine im ganzen mit 15 bezeichnete Kulissensteuerung eingreifenden Steuerzapfen 4'' auf, der mit dem Druckkopfträger über einen Arm 4''' verbunden ist. Die Kulissensteuerung 15 hat dabei eine der Anzahl der herzustellenden Druckzeilen entsprechende Zahl von Längsführungen 18 und 20, im Ausführungsbeispiel gemäß Fig.6 bis 8 also für zwei Zeilen zwei derartige Längsführungen 18 und 20 in Form von Kulissenbahnen.

Am Ende dieser Längsführungen 18 und 20 ist jeweils eine im folgenden noch näher zu beschreibende Übergabevorrichtung für den Steuerzapfen 4'' von der einen in die andere Längsführung angeordnet, so daß durch die Längsverschiebung des Druckkopfes 3 und des Druckkopfträgers 4 gemäß dem Doppelpfeil Pf1 in Fig.4 der Zeilenwechsel und damit die Verschwenkung selbstätig auf mechanischem Wege erfolgt.

Vor allem in den Fig.6 und 8 ist dargestellt, daß die Kulissensteuerung 15 zum Verschwenken des Druckkopfes 3 und des Druckkopfträgers 4 und zur Umsteuerung des Steuerzapfens 4'' gegen die Kraft von Federn, in diesem Falle Blattfedern 17, auslenkbare, an beiden Enden jeweils übereinstimmend gestaltete Weichen 16 aufweist, die jeweils um einen Drehpunkt 16' dadurch ausgelenkt werden, daß der in Längsrichtung verstellbare Steuerzapfen 4'' gegen das etwas abgewinkelte Ende 16'' läuft und dabei gleichzeitig noch auf eine Schrägfläche 18'' der Längsführung 18 trifft, was gemäß Fig.8 zu der erwähnten Verschwenkung der Weiche 16 führt, bis der Zapfen 4'' den Bereich der Weiche verläßt und in eine mittlere Aussparung 18''' - oder am entgegengesetzten Ende der Kulissensteuerung 15 in eine Aussparung 20 ' ' ' - eintritt, wodurch gleichzeitig die Weiche 16 freigegeben wird, so daß die Feder 17 sie wieder zurückschwenkt. Bei einer entgegengesetzten Verstellbewegung beaufschlagt dann der Steuerzapfen 4''die andere Seite des abgewinkelten Teiles 16'' und wird in die benachbarte Längsführung, also aus der Längsführung 18 in die Längsführung 20 und am entgegengesetzte Ende dann wieder in die Längsführung 18 geleitet. In vorteilhafter Weise stimmen dabei die Weichen 16 und die sie beaufschlagenden Federn 17 überein, sind aber um 180° zueinandergewendet eingebaut.

Die Ausführungsbeispiele gemäß den Figuren 1, 2 und 5 weisen demgegenüber jeweils eine Lösung auf, bei welcher der Druckkopf 3 bzw. der Druckkopfträger 4 motorisch mittels eines Elektromotors 6, insbesondere mittels eines Schrittmotors oder eines DC-Getriebemotors mit Winkelgeber, verschwenkbar ist. Dies bedeutet zwar einen zusätzlichen Motor zusätzlich zu dem für die zeilenweise Längsverstellung vorgesehenen Antriebsmotor 11, spart aber die Kulissensteuerung 15 ein und ermöglicht je nach Ansteuerung des Elektromotors 6 eine Veränderung der jeweiligen Zeilenlänge.

Bei den beiden Ausführungsbeispielen gemäß Fig.1 und 2, die sich nur dadurch unterscheiden, daß im einen Fall die Schwenkachse 13 gleichzeitig auch die Längsführung ist, während im anderen Falle eine zusätzliche Führungsstange 10 vorgesehen ist, ist der Druckkopfträger 4 mittels eines Exzenters 5, der auch als Exzenterwelle gestaltet sein kann, verschwenkbar, wobei dieser Exzenter 5 von einem Hilfsantrieb, nämlich dem schon erwähnten Elektromotor 6, verdrehbar ist. Dabei ist der Motor 6 nicht unmittelbar auf der Drehachse des Exzenters 5 angeordnet, sondern der Antrieb erfolgt über einen Endlosantrieb 7, vorzugsweise einen Zahnriementrieb 7, der noch eine Übersetzung in dem Sinne ermöglicht, daß mehrere Motorumdrehungen weniger Umdrehungen oder ein größerer Drehwinkel am Motor einen kleineren derartigen Schwenkwinkel an dem Exzenter 5 bewirkt.

Gemäß den Figuren 1 und 2 weist der Druckkopfträger 4 eine den Exzenter 5 außenseitig umschließende Gabel mit Zinken 4' auf, wobei diese Zinken 4' außenseitig an dem Exzenter 5 angreifen und parallel zu einer Verbindung zwischen der Schwenkachse 13 des Druckkopfträgers 4 und der Drehachse des Exzenters 5 verlaufen und ständig in Berührkontakt mit dem Exzenter 5 sind. Wird der Exzenter 5 aus der in den Fig.1 und 2 dargestellten mittleren Lage verdreht, ergibt dies je nach Drehrichtung also eine Verstellung der Zinken 4' der Gabel und damit eine Verschwenkung des Druckkopfträgers 4, die eine dementsprechende Verschwenkung des Druckkopfes 3 bewirkt. Dabei tritt derselbe Verschwenkwinkel α sowohl an dem Exzenter 5 als auch am Druckkopf 3 auf.

Je nach Ansteuerung des Elektromotors 6 und Verschwenkung des Exzenters 5 kann unter Umständen auch der Schwenkwinkel des Druckkopfes 3 variiert werden. Dabei ist in Fig.5 noch dargestellt, daß der Exzenter 5 sich über die gesamte Verschiebestrecke des Druckkopfes 3 bzw. des Druckkopfträgers 4 erstreckt, so daß die damit eingestellte Verschwenkung über die gesamte durchlaufene Zeile aufrechterhalten bleibt.

Aus Fig.5 geht außerdem hervor, wie die Verstellung des Druckkopfes 3 und des Druckkopfträgers 4 jeweils in Zeilenrichtung durchgeführt wird und welche Antriebsmittel dabei vorgesehen sind, wobei dies im vorliegenden Fall für alle Ausführungsbeispiele übereinstimmt.

Für diese Verschiebung des Druckkopfes 3 und des Druckkopfträgers 4 in Zeilenrichtung ist ein Elektromotor 11, insbesondere ein DC-oder Schrittmotor, vorgesehen, der an dem Führungsstück 9 oder dem Druckkopfträger 4 mittels eines Zahnriemens 12 angreift. Dabei hat dieser Zahnriemen 12 in üblicher Weise eine Befestigung an dem Führungsstück 9 und wird außer über Umlenkrollen von einer Antriebsrolle 11' von dem Motor 11 her beaufschlagt.

Denkbar wäre aber auch, daß an dem Führungsstück 9 oder dem Druckkopfträger 4 eine Zahnstange oder ein Spindeltrieb oder dergleichen Linearantrieb angreift. Der Antrieb mittels Zahnriemen 12 ist jedoch besonders gewichtssparend und preiswert bei gleichzeitig hoher Präzision.

Es sei erwähnt, daß für die zeilenweise Hin- und Herbewegung des Druckkopfes 3 der Antriebsmotor 11 jeweils am Ende einer Druckzeile in seiner Drehrichtung umkehrbar ist. Dies kann durch eine entsprechende Koppelung an die Zeilenumkehr oder durch eine entsprechende Vorprogrammierung oder auch einen Weggeber im Zusammenwirken mit dem Elektromotor 11 erfolgen.

Der Druckkopf 3 kann, wie bereits erwähnt, ein Tintenstrahl-Druckkopf sein, was eine deutliche Wiedergabe der gedruckten Zeichen ermöglicht. Ferner kann das Druckgerät 1 in nicht näher dargestellter Weise als Handstempelgerät mit einem Handgriff versehen sein.

Zusätzlich oder statt dessen kann es aber auch als Tischgerät gestaltet sein und eine entsprechende Gerätehalterung aufweisen.

Insgesamt ergibt sich ein einfach aufgebautes Druckgerät 1, mit welchem in vorteilhafter Weise mehrere Zeilen gedruckt werden können, ohne daß der Druckkopf 3 eine quer zum Zeilenverlauf angeordnete Führung benötigt, da er für die unterschiedlichen Zeilen jeweils geringfügig verschwenkbar ist. Dabei wird bevorzugt mit seriell arbeitenden Druckköpfen gearbeitet und das Druckgerät ist besonders als Hand-Druckgerät geeignet, weil es entweder selbst von Hand auf den zu bedruckenden Beleg 8 geführt und an der gewünschten Abdruckposition aufgesetzt und ausgelöst werden kann oder aber der Beleg 8 zugeführt und dann der Druckvorgang ausgelöst werden kann, wobei in vorteilhafter Weise dann mehrere, wenigstens zwei Zeilen, gedruckt werden.

Das Druckgerät 1 hat einen in Richtung von Druckzeilen bewegbaren Druckkopf 3, mit dem wenigstens zwei Zeilen durch Hin- und Herbewegung des Druckkopfes und eine dazwischenliegende Verschwenkung um eine parallel zu den Druckzeilen verlaufende Achse 13 gedruckt werden können. Der Winkel der Verschwenkung ergibt den Abstand der zu druckenden Zeilen.

## Patentansprüche

1. Druckgerät (1) für den Druck von wenigstens zwei Zeilen auf eine zumindest während des Druckes insbesondere in einer Ebene angeordnete Fläche mit einem in Richtung der Druckzeilen bewegbaren Druckkopf (3), wobei das die zu bedruckende Fläche aufweisende Druckgut ohne Veränderung seiner Lage mit wenigstens zwei Druckzeilen bedruckbar ist, **dadurch gekennzeichnet, daß** der Druckkopf (3) um eine parallel zu den Druckzeilen verlaufende Achse (13) um einen Winkelbetrag entsprechend dem Abstand der zu druckenden Zeilen und jeweils am Ende einer Druckzeile um eine Zeile verschwenkbar und in der jeweiligen Schwenklage festlegbar ist.

2. Druckgerät nach Anspruch 1, **dadurch gekennzeichnet, daß** der Druckkopf (3) an einem Druckkopfträger (4)angeordnet und der Druckkopfträger (4) zusammen mit dem Druckkopf verschwenkbar und insbesondere auf der Schwenkachse (13) verschiebbar ist.

3. Druckgerät nach Anspruch 1 oder 2, **dadurch gekennzeichnet, daß** der Druckkopf (3) gegenüber einer rechtwinklig zu der zu bedruckenden Fläche gerichteten Ausgangslage für eine erste Zeile nach der einen und für eine weitere Zeile, insbesondere für die zweite Zeile, nach der entgegengesetzten anderen Seite insbesondere jeweils um den gleichen Winkelbetrag auslenkbar ist.

4. Druckgerät nach einem der Ansprüche 1 bis 3, **dadurch gekennzeichnet, daß** der Druckkopf (3) und/oder der Druckkopfträger (4) an einem Führungsstück (9) für die Verstellung in Zeilenrichtung, insbesondere für eine Hin- und Herverstellung, befestigt ist.

5. Druckgerät nach einem der Ansprüche 1 bis 4, **dadurch gekennzeichnet, daß** das Führungsstück (9) auf einer parallel zu der Schwenkachse (13) angeordneten Führungsstange (10) verschiebbar gelagert ist.

6. Druckgerät nach einem der Ansprüche 1 bis 5, **dadurch gekennzeichnet, daß** die von der Mitte der Führungs- und/oder Schwenkachse (13) und dem die Druckzeichen erzeugenden Teil des Druckkopfes (3) aufgespannte Ebene (E) in der Mittel- oder Ausgangslage des Druckkopfes, die gegebenenfalls auch eine Druckstellung ist, mit der zu bedruckenden Fläche des Druckgutes oder Beleges (8) einen Winkel von etwa 90° und in wenigstens einer verschwenkten Druckstellung einen spitzen Winkel von weniger als 90°, insbesondere von etwa 85° bildet.

7. Druckgerät nach einem der vorstehenden Ansprüche, **dadurch gekennzeichnet, daß** der Druckkopf (3) oder der Druckkopfträger (4) mechanisch verschwenkbar ist.

8. Druckgerät nach Anspruch 7, **dadurch gekennzeichnet, daß** der Druckkopf oder der Druckkopfträger (4) einen in eine Kulissensteuerung (15) eingreifenden Steuerzapfen (4'')aufweist, wobei die Kulissensteuerung (15) eine der Anzahl von Druckzeilen entsprechende Zahl von Längsführungen (18, 20) und an deren Ende jeweils eine Übergabevorrichtung von der einen in die andere Längsführung aufweist.

9. Druckgerät nach Anspruch 7 oder 8, **dadurch gekennzeichnet, daß** die Kulissensteuerung (15) zum Verschwenken des Druckkopfes (3) oder des Druckkopfträgers (4) und zur Umsteuerung des Steuerzapfens (4'') gegen die Kraft von Federn (17) auslenkbare, insbesondere übereinstimmend gestaltete Weichen (16) aufweist.

10. Druckgerät nach einem der Ansprüche 1 bis 9, **dadurch gekennzeichnet, daß** der Druckkopf (3) und/oder der Druckkopfträger (4) motorisch, insbesondere mittels eines Schrittmotors oder eines DC-Getriebemotors mit Winkelgeber, verschwenkbar ist.

11. Druckgerät nach Anspruch 10, **dadurch gekennzeichnet, daß** der Druckkopfträger (4) mittels eines Exzenters (5) verschwenkbar ist, welcher Exzenter (5) von einem Hilfsantrieb, insbesondere einem Elektromotor (6), verdrehbar ist.

12. Druckgerät nach Anspruch 10 oder 11, **dadurch gekennzeichnet, daß** der Druckkopfträger (4) eine den Exzenter (5) außenseitig umschließende Gabel aufweist, deren den Exzenter (5) außenseitig umgreifende Zinken (4') parallel zu einer Verbindung zwischen der Schwenkachse (13) des Druckkopfträgers (4) und der Drehachse des Exzenters (5) verlaufen.

13. Druckgerät nach einem der Ansprüche 1 bis 12, **dadurch gekennzeichnet, daß** für die Verschiebung des Druckkopfes (3) und/oder des Druckkopfträgers (4) in Zeilenrichtung ein Elektromotor (11), insbesondere ein DC- oder Schrittmotor vorgesehen ist, der an dem Führungsstück (9) oder dem Druckkopfträger (4) mittels eines Zahnriemens (12), einer Zahnstange oder eines Spindeltriebes angreift.

14. Druckgerät nach einem der Ansprüche 1 bis 13, **dadurch gekennzeichnet, daß** für die zeilenweise Hin- und Herbewegung des Druckkopfes (3) der Antriebmotor (11) jeweils am Ende einer Druckzeile in seiner Drehrichtung umkehrbar ist.

15. Druckgerät nach einem der vorstehenden Ansprüche, **dadurch gekennzeichnet, daß** der Druckkopf (3) ein Tintenstrahl-Druckkopf, insbesondere ein Ink-Jet-Druckkopf in der Art "drop on demand" ist.

16. Druckgerät nach einem der vorstehenden Ansprüche, **dadurch gekennzeichnet, daß** es als Handstempelgerät mit einem Handgriff und/oder als Tischgerät mit einer Gerätehalterung versehen ist.

## Claims

1. Printer (1) for printing at least two lines on a surface which is disposed in one plane, in particular, at least during printing, having a print head (3) which is movable in the direction of the lines of print, while the material to be printed comprising the surface which is to be printed can be printed with at least two lines of print without altering its position, **characterised in that** the print head (3) can be tilted about a spindle (13) running parallel to the lines of print through an angle corresponding to the spacing between the lines to be printed and at the end of each line of print can be tilted through one line and can be fixed in the particular tilted position.

2. Printer according to claim 1, **characterised in that** the print head (3) is mounted on a print head carrier (4) and the print head carrier (4) is tiltable together with the print head and in particular is movable on the tilt spindle (13).

3. Printer according to claim 1 or 2, **characterised in that** the print head (3) can be deflected to one side, relative to a starting position aligned at right angles to the surface to be printed, for a first line, and to the other, opposite side for another line, particularly for the second line, especially by the same angular amount.

4. Printer according to one of claims 1 to 3, **characterised in that** the print head (3) and/or the print head carrier (4) is fixed to a guide member (9) for movement in the direction of the line, particularly for movement back and forth.

5. Printer according to one of claims 1 to 4, **characterised in that** the guide member (9) is movably mounted on a guide rod (10) arranged parallel to the tilt spindle (13).

6. Printer according to one of claims 1 to 5, **characterised in that** the plane (E) spanned by the middle of the guide and/or tilt spindle (13) and the part of the print head (3) producing the print characters, in the central or starting position of the print head, which is optionally also a printing position, forms an angle of about 90° with the surface of the material to be printed or document (8) which is to be printed and in at least one tilted printing position forms an acute angle of less than 90°, particularly about 85°.

7. Printer according to one of the preceding claims, **characterised in that** the print head (3) or the print head carrier (4) is pivotable by mechanical means.

8. Printer according to claim 7, **characterised in that** the print head or the print head carrier (4) has a control pin (4'') engaging in a slide control (15) which has a number of longitudinal guides (18, 20) corresponding to the number of lines of print and at the ends thereof has a device for transferring from one longitudinal guide to the other.

9. Printer according to claim 7 or 8, **characterised in that** the slide control (15) has deflectors (16), particularly deflectors of identical construction, which are deflectable counter to the force of springs (17), for the purpose of tilting the print head (3) or print head carrier (4) and for changing the direction of the control pin (4'').

10. Printer according to one of claims 1 to 9, **characterised in that** the print head (3) and/or print head carrier (4) may be tiltable by means of a motor, especially a stepping motor or a DC geared motor with angle indicator.

11. Printer according to claim 10, **characterised in that** the print head carrier (4) is tiltable by means of an eccentric (5) which is rotatable by an auxiliary drive, particularly an electric motor (6).

12. Printer according to claim 10 or 11, **characterised in that** the print head carrier (4) has a fork which externally embraces the eccentric (5), its tines (4') which engage externally around the eccentric (5) running parallel to a connection between the tilt spindle (13) of the print head carrier (4) and the rotation axis of the eccentric (5).

13. Printer according to one of claims 1 to 12, **characterised in that** an electric motor (11), especially a DC or stepping motor, is provided for moving the print head (3) and/or print head carrier (4) in the direction of the lines, this motor acting on the guide member (9) or print head carrier (4) by means of a toothed belt (12), a rack or a spindle drive.

14. Printer according to one of claims 1 to 13, **characterised in that**, for moving the print head (3) back and forth line by line, the drive motor (11) is reversible in its direction of rotation at the end of a line of print.

15. Printer according to one of the preceding claims, **characterised in that** the print head (3) is an inkjet print head, particularly an inkjet print head of the "drop on demand" variety.

16. Printer according to one of the preceding claims, **characterised in that**, as a hand-held stamping device, it is provided with a handle and/or, as a desktop model, it is provided with an equipment stand.

## Revendications

1. Imprimante (1) pour l'impression d'au moins deux lignes sur une surface notamment disposée dans un plan, au moins au cours de l'impression, présentant une tête d'impression (3) mobile dans la direction des lignes d'impression, le produit d'impression, comportant la surface à imprimer, pouvant être revêtu d'au moins deux lignes d'impression sans modification de sa position, **caractérisée par le fait que** la tête d'impression (3) peut pivoter d'une ligne autour d'un axe (13) s'étendant parallèlement aux lignes d'impression, d'une valeur angulaire correspondant à la distance entre les lignes à imprimer, et à l'extrémité respective d'une ligne d'impression, et peut être fermement arrêtée dans la position considérée prise par pivotement.

2. Imprimante selon la revendication 1, **caractérisée par le fait que** la tête d'impression (3) est disposée sur un support (4) de tête d'impression, et ledit support (4) peut pivoter en même temps que la tête d'impression, et peut notamment coulisser sur l'axe de pivotement (13).

3. Imprimante selon la revendication 1 ou 2, **caractérisée par le fait que** la tête d'impression (3) peut être déviée vis-à-vis d'une position initiale orientée perpendiculairement à la surface à imprimer, vers l'un des côtés pour une première ligne et vers l'autre côté opposé pour une autre ligne, notamment pour la seconde ligne, en particulier à chaque fois selon la même valeur angulaire.

4. Imprimante selon l'une des revendications 1 à 3, **caractérisée par le fait que** la tête d'impression (3) et/ou le support (4) de ladite tête d'impression est fixé(e) à une pièce de guidage (9) en vue du déplacement dans la direction des lignes, notamment en vue d'un va-et-vient.

5. Imprimante selon l'une des revendications 1 à 4, **caractérisée par le fait que** la pièce de guidage (9) est montée coulissante sur une tige de guidage (10) agencée parallèlement à l'axe de pivotement (13).

6. Imprimante selon l'une des revendications 1 à 5, **caractérisée par le fait que** le plan (E), sous-tendu par le centre de l'axe (13) de guidage et/ou de pivotement et par la partie de la tête d'impression (3) engendrant les signes d'impression, forme un angle d'environ 90° avec la surface du produit d'impression ou document (8) devant être imprimée, dans la position centrale ou initiale de la tête d'impression qui représente éventuellement aussi une position d'impression, et un angle aigu inférieur à 90°, notamment d'environ 85° dans au moins une position d'impression résultant d'un pivotement.

7. Imprimante selon l'une des revendications précédentes, **caractérisée par le fait que** la tête d'impression (3) ou le support (4) de ladite tête d'impression peut pivoter mécaniquement.

8. Imprimante selon la revendication 7, **caractérisée par le fait que** la tête d'impression ou le support (4) de ladite tête d'impression présente un tenon de commande (4'') pénétrant dans une commande (15) par coulisse, ladite commande (15) par coulisse comportant un nombre de guides longitudinaux (18, 20) correspondant au nombre de lignes d'impression et étant munie, à l'extrémité desdits guides, d'un dispositif respectif de transfert de l'un à l'autre des guides longitudinaux.

9. Imprimante selon la revendication 7 ou 8, **caractérisée par le fait que** la commande (15) par coulisse présente, en vue de faire pivoter la tête d'impression (3) ou le support (4) de ladite tête d'impression et en vue d'inverser la commande du tenon de commande (4''), des aiguillages (16) dotés d'une configuration notamment concordante et pouvant être déviés en s'opposant à la force de ressorts (17).

10. Imprimante selon l'une des revendications 1 à 9, **caractérisée par le fait que** la tête d'impression (3) et/ou le support (4) de ladite tête d'impression peut accomplir des pivotements motorisés, en particulier au moyen d'un moteur pas à pas ou d'un moteur à engrenage à courant continu équipé d'un capteur angulaire.

11. Imprimante selon la revendication 10, **caractérisée par le fait que** le support (4) de la tête d'impression peut pivoter au moyen d'un excentrique (5), lequel excentrique (5) peut être animé d'une rotation par un entraînement auxiliaire, en particulier un moteur électrique (6).

12. Imprimante selon la revendication 10 ou 11, **caractérisée par le fait que** le support (4) de la tête d'impression comporte une fourche qui ceinture extérieurement l'excentrique (5) et dont les fourchons (4'), ceinturant extérieurement ledit excentrique (5), s'étendent parallèlement à une liaison entre l'axe de pivotement (13) du support (4) de la tête d'impression, et l'axe de rotation de l'excentrique (5).

13. Imprimante selon l'une des revendications 1 à 12, **caractérisée par le fait qu'**il est prévu, pour le coulissement de la tête d'impression (3) et/ou du support (4) de ladite tête d'impression dans la direction des lignes, un moteur électrique (11) revêtant, en particulier, la forme d'un moteur à courant continu ou d'un moteur pas à pas venant en prise, au moyen d'une courroie crantée (12), d'une crémaillère ou d'un entraînement par broche, avec la pièce de guidage (9) ou avec le support (4) de la tête d'impression.

14. Imprimante selon l'une des revendications 1 à 13, **caractérisée par le fait que** le sens de rotation du moteur d'entraînement (11) peut être respectivement inversé, à la fin d'une ligne d'impression, en vue du va-et-vient de la tête d'impression (3) s'opérant ligne par ligne.

15. Imprimante selon l'une des revendications précédentes, **caractérisée par le fait que** la tête d'impression (3) est une tête d'impression à jet d'encre, en particulier une tête d'impression "ink-jet" du type "drop on demand".

16. Imprimante selon l'une des revendications précédentes, **caractérisée par le fait qu'**elle est munie d'une poignée, en tant qu'instrument de compostage manuel, et/ou d'un système de retenue en tant qu'ustensile de bureau.
